# EUROPÄISCHE PATENTSCHRIFT

(11) **EP 0 747 219 B1**
(45) Veröffentlichungstag und Bekanntmachung des Hinweises auf die Patenterteilung: **11.08.1999**
(21) Anmeldenummer: 96108691.5
(22) Anmeldetag: 31.05.1996
(51) Int. Cl.: B41F 35/06, B41F 35/00, B41F 35/02

(54) **Reinigungsvorrichtung für Druckmaschinenzylinder**
Device for cleaning a printing machine cylinder
Dispositif pour nettoyer un cylindre d'une machine à imprimer

(30) Priorität: 06.06.1995 DE 19520550
(43) Veröffentlichungstag der Anmeldung: 11.12.1996
(73) Patentinhaber: MAN Roland Druckmaschinen AG, 63075 Offenbach (DE)
(72) Erfinder: Simeth, Claus, 65366 Geisenheim (DE)
(74) Vertreter: Stahl, Dietmar

(56) Entgegenhaltungen:
- EP-A- 0 004 605
- EP-A- 0 243 712
- EP-A- 0 514 670
- WO-A-94/12349
- DE-A- 2 159 115
- DE-C- 523 356
- DE-U- 9 201 664
- US-A- 3 835 779
- US-A- 4 953 252

## Beschreibung

Die Erfindung betrifft eine Reinigungsvorrichtung für Druckmaschinenzylinder mit mindestens einem in einem Gehäuse aufgenommenen Reinigungselement, wobei das Gehäuse zur Zylindermantelfläche hin eine Öffnung aufweist. Die Erfindung eignet sich insbesondere zur Reinigung von Gummituchzylindern, Gegendruckzylindern sowie Plattenzylindern oder Formzylindern.

Aus der DE 2 159 115 B2 ist eine Vorrichtung dieser Art zum Reinigen eines Druckmaschinenzylinders bekannt. Die Reinigungsvorrichtung besitzt ein Gehäuse mit einer dem Zylindermantel benachbarten Öffnung. Eine Bürstenwalze dient als Reinigungselement, dem ein Reinigungsfluid zugeführt wird. Weiterhin weist das Gehäuse eine Rücklaufleitung für das verunreinigte Reinigungsfluid auf Das Reinigungsfluid wird beim Waschprozeß vernebelt und der Nebel wird durch die Rücklaufleitung innerhalb des Gehäuses zurückgeführt. Ein Sauggebläse saugt dazu den Reinigungsfluidnebel sowie verbrauchte Reinigungsflüssigkeit und Schmutzteilchen aus dem Gehäuseinneren zurück.

Nachteilig ist dabei, daß die Absaugung im Gehäuse erfolgt. Dadurch trocknet nicht nur die Waschbürste schneller aus, sondern das verunreinigte Reinigungsfluid, Farbpartikel, Papierstaub etc. werden auch in die Waschbürste gesaugt und von dieser aufgenommen. Bei Verwendung von organischen Lösungsmitteln, z.B. aufBasis von Chlor und Glykol, sind die Waschergebnisse noch befriedigend. Bei der Verwendung von heute gebräuchlichen Reinigungsfluiden auf vegetabiler Basis setzt sich die Waschbürste schnell zu. Dies wirkt sich negativ aufdie Qualität des Waschergebnisses aus und führt zu längeren Waschzeiten.

Aufgabe der Erfindung ist es, eine Reinigungsvorrichtung zu entwickeln, die das Austreten von Reinigungsfluid bzw. Reinigungsfluiddämpfen, Farbpartikeln sowie Schmutz an der Gehäuseöffnung verhindert ohne das im Gehäuse aufgenommene Reinigungselement zu verunreinigen.

Erfindungsgemäß wird das durch die Ausbildungsmerkmale des Hauptanspruches gelöst. Weiterbildungen ergeben sich aus den Unteransprüchen.

Die erfindungsgemäße Reinigungsvorrichtung besteht im wesentlichen aus einem Reinigungselement, das in einem Gehäuse aufgenommen ist. Das Reinigungselement kann dabei ein Reinigungstuch oder eine Waschbürste sein. Das Gehäuse ist zum benachbarten Druckmaschinenzylinder mit einer Öffnung versehen. Die Reinigungsvorrichtung ist an die Mantelfläche des Druckmaschinenzylinders an- und abstellbar und bei Druckmaschinenzylindem mit Greiferbrücken in deren Bereich von der Druckmaschinenmantelfläche abhebbar. Der Öffnung des Gehäuses der Reinigungsvorrichtung ist eine Absaugung zugeordnet. Das Gemisch von Reinigungsfluid, Reinigungsfluiddampf, Farbpartikeln, Schmutz usw. wird am Austreten aus dem Gehäuse gehindert, in dem unmittelbar an der Öffnung die Absaugung erfolgt. Die Absaugung erfolgt dabei in dem Spalt zwischen Gehäuse mit entsprechender Öffnung der Reinigungsvorrichtung und der Zylindermantelfläche. Dabei wird Umgebungsluft und das im Gehäuse vorhandene Gemisch von Reinigungsfluid (Aerosole), Reinigungsdampf; Farbpartikel, Schmutz außerhalb des Gehäuses abgeführt. Dadurch trocknet das Reinigungselement im Gehäuse spürbar weniger aus und gleichzeitig wird eine zusätzliche Verunreinigung des Reinigungselementes vermieden. Durch das Absaugen an der Öffnung des Gehäuses wird gleichzeitig der Trockenprozeß des beim Reinigen verwendeten Reinigungsfluides aufder Zylindermantelfläche beschleunigt. Dies trägt zur Verkürzung der Reinigungszeit bei und der Druckvorgang kann sofort fortgesetzt werden. Durch das Absaugen werden mögliche Aerosole oder Dämpfe des Reinigungsfluides am Austritt in die Umgebung gehindert. Damit wird einer möglichen Verschmutzung der Druckmaschine entgegengewirkt. Weiterhin verbessern sich spürbar die Arbeitsbedingungen, insbesondere der Atemschutz der Bediener. Mögliche Umweltbelastungen werden somit reduziert.

Die Erfindung soll an einem Ausführungsbeispiel näher erläutert werden. Dabei zeigen:
- Fig. 1: eine Rotationsdruckmaschine (schematisch),
- Fig. 2: eine Reinigungsvorrichtung (Seitenansicht).

Gemäß Fig. 1 ist eine an sich bekannte Rotationsdruckmaschine mit zwei Druckeinheiten 12 und einer in Bogenlaufrichtung nachgeordneten Lackiereinheit 13 dargestellt. Jede Druckeinheit 12 weist unter anderem einen Gummituchzylinder und einen Gegendruckzylinder auf, die hier als Druckmaschinenzylinder 1 bezeichnet sind. Jedem Druckmaschinenzylinder 1 ist eine Reinigungsvorrichtung 2 zugeordnet. Die Lackiereinheit 13 weist unter anderem einen Formzylinder und einen Gegendruckzylinder auf, die hier ebenfalls als Druckmaschinenzylinder 1 bezeichnet sind.

Gemäß Fig. 2 besitzt eine Reinigungsvorrichtung 2 ein Gehäuse 4, welches zu dem benachbarten Druckmaschinenzylinder 1 hin eine Öffnung 15 aufweist. In dem Gehäuse 4 ist ein Reinigungselement 3 angeordnet, welches im vorliegenden Beispiel durch eine drehbar gelagerte, separat angetriebene Waschbürste gebildet ist. Weiterhin ist in dem Gehäuse mindestens eine Zuführung für ein Reinigungsfluid, vorzugsweise auf vegetabiler Basis und Wasser, eine Rückführung für verunreinigtes Reinigungsfluid sowie eine Rakel angeordnet (nicht gezeigt). Das Gehäuse 4 hat einen annähernd rechteckigen Querschnitt und erstreckt sich über die volle Breite der Mantelfläche des Druckmaschinenzylinders 1. Die Öffnung 15 im Gehäuse 4 ist in bekannter Weise so dimensioniert, daß das Reinigungslement 3 in Anstellposition mit der Mantelfläche des Druckzylinders 1 in Waschkontakt ist. Zwischen Gehäuse 4 und dem Druckmaschinenzylinder 1 ist ein Spalt 14 vorhanden. An der Öffnung 15 des Gehäuses 4 ist am Spalt 14 eine Absaugung 5 angeordnet. Die Absaugung 5 kann dabei die Öffnung 15 vollständig oder auch nur teilweise umschließend angeordnet sein. Die Absaugung 5 ist grundsätzlich vom Innenraum des Gehäuses 4 getrennt angeordnet. Dabei kann die Absaugung 5 außerhalb um das Gehäuse 4 geführt oder in die Wand des Gehäuses 4, vom Innenraum getrennt, integriert sein.

Der Absaugung 5 ist ein Leitungssystem 6 nachgeordnet, welches mit einem Flüssigkeitsabscheider 10 und einem Filter 7 verbunden ist. Der Filter 7, ein Zyklonfilter, besitzt eine Abluftleitung 8 sowie eine Reststoffauffnahme 9. Der Filter 7 ist mit einer Saugquelle gekoppelt. Der Flüssigkeitsabscheider 10 ist mit dem Reinigungsfluidkreislauf 11 verbunden. Das Reinigungsfluid kann im Kreislauf 11 wieder aufbereitet werden.

Die Wirkungsweise ist wie folgt:

Normalerweise befindet sich die Reinigungsvorrichtung 2 in abgestellter Position zum Druckmaschinenzylinder 1. Das Reinigungselement 3 hat keinen Kontakt mit dem Druckmaschinenzylinder 1. Soll die Mantelfläche des Druckmaschinenzylinders 1 gewaschen werden, so wird das Reinigungselement 3 mit Reinigungsfluid gesteuert benetzt, angetrieben und an den Druckmaschinenzylinder angestellt. Bei Greiferbrücken wird die Reinigungsvorrichtung 2 in diesem Bereich ausgehoben, über den Spalt 14 wird Luft aus der Umgebung und Reinigungsfluid (Aerosole), Reinigungsdampf, Farbreste, Papierstaub sowie sonstige Schmutzreste aus dem Inneren des Gehäuses 4 über die Absaugung 5, Leitungssystem 6 zum Filter 7 bzw. Flüssigkeitsabscheider 10 abgesaugt. Im Filter 7 erfolgt die Trennung des Gemisches, so daß gereinigte Luft über die Abluftleitung 8 nach außen geführt wird und Reststoffe in die Reststoffaufnahme 9 aufgefangen und entsorgt werden können. Das Leitungssystem 6 ist untereinander verkettet, so daß jede Reinigungsvorrichtung in der Druckmaschine an den Flüssigkeitsabscheider 10 und den Filter 7 mit entsprechender Saugquelle angeschlossen ist. Die Absaugung 5 trocknet gleichzeitig die Oberfläche des Druckmaschinenzylinders 1, in dem Feuchtigkeit von der Mantelfläche des Druckmaschinenzylinders 1 mit abgesaugt wird. Ist der Reinigungsprozeß beendet, wird die Reinigungsvorrichtung 2 vom Druckmaschinenzylinder 1 abgestellt. Die Zuführung von Reinigungsfluid sowie die Absaugung sind gestoppt.

### Bezugszeichenliste

- 1: Druckmaschinenzylinder
- 2: Reinigungsvorrichtung
- 3: Reinigungselement
- 4: Gehäuse
- 5: Absaugung
- 6: Leitungssystem
- 7: Filter
- 8: Abluftleitung
- 9: Reststoffaufnahme
- 10: Flüssigkeitsabscheider
- 11: Reinigungsfluidkreislauf
- 12: Druckeinheit
- 13: Lackiereinheit
- 14: Spalt
- 15: Öffnung

## Patentansprüche

1. Reinigungsvorrichtung für Druckmaschinenzylinder (1) mit einem über die volle Zylinderbreite sich erstreckenden, an- und abstellbaren, geschlossenen Gehäuse (4) mit einer zur Mantelfläche des Druckmaschinenzylinders (1) zugeordneten Öffnung (15), wobei das Gehäuse (4) mindestens ein Reinigungselement (3) aufnimmt, welches zu einem Druckmaschinenzylinder (1) mit Greifersystem außer Kontakt bringbar ist, mindestens eine Zuführung für ein Reinigungsfluid und mindestens eine Abführung für das verunreinigte Reinigungsfluid aufweist,
**dadurch gekennzeichnet**,
daß die Öffnung (15) eine vom Inneren des Gehäuses (4) getrennte, die Öffnung (15) umschließende Absaugung (5) aufweist, der mittels eines Leitungssystems (6) ein Filter (7) und ein Flüssigkeitsabscheider (10) nachgeordnet sind.

2. Reinigungsvorrichtung nach Anspruch 1,
**dadurch gekennzeichnet**,
daß die Absaugung (5) in die Wand des Gehäuses (4) integriert ist.

3. Reinigungsvorrichtung nach Anspruch 1,
**dadurch gekennzeichnet**,
daß das Reinigungselement (3) ein Waschtuch ist.

4. Reinigungsvorrichtung nach Anspruch 1,
**dadurch gekennzeichnet**,
daß das Reinigungselement (3) eine Waschbürste ist.

5. Reinigungsvorrichtung nach Anspruch 1,
**dadurch gekennzeichnet**,
daß mehrere Absaugungen (5) mit dem Leitungssystem (6), dem Filter (7) und dem Flüssigkeitsabscheider (10) verkettet sind.

6. Reinigungsvorrichtung nach Anspruch 1,
**dadurch gekennzeichnet**,
daß die Absaugung (5) zum Absaugen von Reinigungsfluid (Aerosolen), Reinigungfluiddämpfen, Farbresten, Schmutz und Papierstaub aus dem Inneren des Gehäuses (4) sowie von Luft aus der Umgebung und zum Trocknen der Mantelfläche des Druckmaschinenzylinders (1) verwendbar ist.

## Claims

1. Cleaning device for printing press cylinders (1) with a closed housing (4) extending across the full cylinder width which can be set on and off with an opening (15) directed towards the cover surface of the printing press cylinder (1), wherein the housing (4) receives at least one cleaning element (3) which can be brought to a printing press cylinder (1) without contact with the gripper system, has at least one feed for a cleaning fluid and at least one exhaust for the contaminated cleaning fluid, characterized in that the opening (15) has a suction (5) surrounding the opening (15) and separated from the interior of the housing (4) to which are connected downstream by means of a lead system (6) a filter (7) and a liquid separator (10).

2. Cleaning device according to Claim 1, characterised in that the suction (5) is integrated into the wall of the housing (4).

3. Cleaning device according to Claim 1, characterised in that the cleaning element (3) is a washing cloth.

4. Cleaning device according to Claim 1, characterised in that the cleaning element (3) is a washing brush.

5. Cleaning device according to Claim 1, characterised in that several suctions (5) are linked with the lead system (6), the filter (7), and the liquid separator (10).

6. Cleaning device according to Claim 1, characterised in that the suction (5) is usable for sucking away cleaning fluid (aerosols), cleaning fluid vapours, ink residues, dirt and paper dust from the interior of the housing (4) as well as of air from the surroundings and for drying the cover surface of the printing press cylinder (1).

## Revendications

1. Dispositif pour nettoyer un cylindre (1) d'une machine d'impression, comportant un boîtier fermé (4), déplacable, s'étendant sur toute la largeur du cylindre, avec une ouverture associée (15) vers la surface d'enveloppe du cylindre (1) de la machine d'impression, le boîtier (4) recevant au moins un élément de nettoyage (3), lequel peut être amené hors de contact par rapport au cylindre (1) de la machine d'impression par un système de pinces, présente au moins une amenée pour un fluide de nettoyage et au moins une évacuation pour le fluide de nettoyage pollué,
caractérisé en ce que l'ouverture (15) présente une aspiration (5) entourant l'ouverture (15), séparée de l'intérieur du boîtier (4), un filtre (7) et un séparateur de liquide (10) étant disposés en aval de celle-ci au moyen d'un système de conduit (6).

2. Dispositif de nettoyage selon la revendication 1,
caractérisé en ce que l'aspiration (5) est intégrée dans la paroi du boîtier (4).

3. Dispositif de nettoyage selon la revendication 1,
caractérisé en ce que l'élément de nettoyage (3) est un tissu de lavage.

4. Dispositif de nettoyage selon la revendication 1,
caractérisé en ce que l'élément de nettoyage (3) est une brosse de lavage.

5. Dispositif de nettoyage selon la revendication 1,
caractérisé en ce que plusieurs aspirations (5) sont reliées au système de conduit (6), au filtre (7), et au séparateur de liquide (10).

6. Dispositif de nettoyage selon la revendication 1,
caractérisé en ce que l'aspiration (5) peut être utilisée pour aspirer du fluide de nettoyage (aérosols), des vapeurs de fluide de nettoyage, des résidus d'encre, de la saleté et de la poussière de papier hors de l'intérieur du boîtier (4), ainsi que de l'air de l'environnement et pour sécher la surface d'enveloppe du cylindre (1) de la machine d'impression.
